# EUROPÄISCHE PATENTSCHRIFT

(11) **EP 4 183 592 B1**
(45) Veröffentlichungstag und Bekanntmachung des Hinweises auf die Patenterteilung: **03.07.2024**
(21) Anmeldenummer: 22020568.6
(22) Anmeldetag: 21.11.2022
(51) Int. Cl.: B42D 25/351, B42D 25/378

(54) **DURCHSICHTSSICHERHEITSELEMENT UND HERSTELLUNGSVERFAHREN**
TRANSPARENT SECURITY ELEMENT AND PRODUCTION METHOD
ÉLÉMENT DE SÉCURITÉ TRANSPARENT ET PROCÉDÉ DE FABRICATION

(30) Priorität: 23.11.2021 DE 102021005814
(43) Veröffentlichungstag der Anmeldung: 24.05.2023
(73) Patentinhaber: Giesecke+Devrient Currency Technology GmbH, 81677 München (DE)
(72) Erfinder: Pfeiffer, Matthias, 81675 München (DE)
(74) Vertreter: Zeuner Summerer Stütz

(56) Entgegenhaltungen:
- DE-A1- 19 731 968
- US-B2- 10 336 124

## Beschreibung

Die Erfindung betrifft ein Durchsichtssicherheitselement zur Absicherung von Wertgegenständen, einen Datenträger mit einem solchen Sicherheitselement, sowie ein Verfahren zum Herstellen eines solchen Sicherheitselements.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Dabei gewinnen zunehmend Durchsichtssicherheitsmerkmale, wie etwa Durchsichtsfenster in Banknoten, an Attraktivität.

In Durchsichtsfenstern sind oft Sicherheitsmerkmale auf Basis optisch variabler Farben vorgesehen, deren Absicherungswirkung lediglich auf der eingeschränkten Verfügbarkeit der speziellen Farben beruht, während die Komplexität des Drucks oft niedrig ist und das Sicherheitsmerkmal daher mit einer für den Laien kaum unterscheidbaren Farbe nachgestellt werden kann. Oft erschließt sich auch für einen Betrachter nicht ohne weiteres, warum eine solche Farbe im Durchsichtsfenster aufgebracht ist, da in Durchsicht und Aufsicht kein wesentlich verschiedenes Erscheinungsbild erkennbar ist.

Das Dokument DE 197 31 968 A1 offenbart ein Durchsichtssicherheitselement nach dem Oberbegriff des Anspruchs 1.

Davon ausgehend liegt der Erfindung die Aufgabe zugrunde, ein Durchsichtssicherheitselement der eingangs genannten Art mit hoher Fälschungssicherheit und attraktivem visuellem Erscheinungsbild anzugeben.

Diese Aufgabe wird durch die Merkmale der unabhängigen Ansprüche gelöst. Weiterbildungen der Erfindung sind Gegenstand der abhängigen Ansprüche.

Gemäß der Erfindung enthält ein gattungsgemäßes Durchsichtssicherheitselement einen auf einem Träger vorliegenden Merkmalsbereich mit einem Lumineszenzmerkmal.

Der Merkmalsbereich weist einen Untergrunddruck mit einem visuellen Aufsichtsbereich, einem Lumineszenzbereich und einem Durchsichtsbereich auf, wobei der Durchsichtsbereich innerhalb des Untergrunddrucks eine versteckte Bildinformation darstellt.

Der visuelle Aufsichtsbereich und der Lumineszenzbereich zusammen umfassen zumindest zwei Farbbereiche, die jeweils eine sichtbare Farbe und eine Lumineszenzfarbe aufweisen.

Der Durchsichtsbereich ist durch einen Bereich höherer Lichtdurchlässigkeit innerhalb des visuellen Aufsichtsbereichs gebildet.

Der visuelle Aufsichtsbereich, der Lumineszenzbereich und der Durchsichtsbereich sind von einem Tarnaufdruck überdeckt, der in Aufsicht den Durchsichtsbereich innerhalb des Untergrunddrucks praktisch nicht erkennbar macht, während der Durchsichtsbereich in Durchsicht durch seine höhere Lichtdurchlässigkeit erkennbar ist und die versteckte Bildinformation zeigt.

Es versteht sich, dass auch mehr als zwei Farbbereiche vorliegen können, die jeweils eine sichtbare Farbe und eine Lumineszenzfarbe aufweisen. Auch können zusätzlich Farbbereiche vorliegen, die nicht lumineszent sind, also nur eine sichtbare Farbe aufweisen, sowie Farbbereiche, die nur eine Lumineszenzfarbe, aber keine sichtbare Farbe aufweisen.

Der Begriff Lumineszenz umfasst im Rahmen der vorliegenden Beschreibung Phosphoreszenz und Fluoreszenz, wobei die Anregung der Lumineszenz mit nicht sichtbarer UV-Strahlung oder IR-Strahlung erfolgen kann. Die Lumineszenzstoffe (bzw. gleichbedeutend Lumineszenzfarbstoffe) sind vorzugsweise im sichtbaren Spektralbereich transparent. Eine Lumineszenzdruckfarbe ist eine Druckfarbe mit einem Lumineszenzstoff, die verwendeten Lumineszenzdruckfarben sind ebenfalls vorzugsweise im sichtbaren Spektralbereich transparent. Der Begriff "Lumineszenzfarbe" bezeichnet den Farbeindruck eines Lumineszenzstoffs nach Anregung mit geeignetem Anregungslicht. Nicht-lumineszierende Druckfarben mit einer sichtbaren Farbe werden auch als Körperfarben bezeichnet. Auch hier bezeichnet der Begriff "sichtbare Farbe" den Farbeindruck der Druckfarbe und nicht die materielle Druckfarbe selbst.

In einer vorteilhaften Ausgestaltung ist der Durchsichtsbereich durch einen ausgesparten Bereich innerhalb des visuellen Aufsichtsbereichs gebildet, insbesondere durch einen flächigen ausgesparten Bereich oder durch eine ausgesparte Linienkontur. In dem ausgesparten Bereich liegt dann keine Druckfarbe des Untergrunddrucks vor.

Gemäß einer anderen, ebenfalls bevorzugten Ausgestaltung ist der Durchsichtsbereich durch einen mit einer Rasterung aus einer Vielzahl von Rasterelementen versehenen Bereich innerhalb des visuellen Aufsichtsbereichs gebildet, wobei die Rasterelemente vorzugsweise punkt- und/ oder linienförmig ausgebildet sind.

Innerhalb der Rasterung kann vorteilhaft eine kontrastierende grafische Information, bevorzugt eine aus Linien- oder Flächenelementen gebildete grafische Information, beispielsweise eine alphanumerische Zeichenfolge oder ein Bildmotiv in Form eines Portraits, eines architektonischen, technischen oder Naturmotivs vorgesehen sein, die in Durchsicht als Positivinformation und/ oder Negativinformation in der Rasterung erkennbar ist.

Die Rasterung kann nicht-lumineszierend ausgebildet sein. In einer vorteilhaften Weiterbildung enthält die Rasterung allerdings einen Lumineszenzfarbstoff, insbesondere ist dabei vorgesehen, dass die Rasterung nach Anregung eine mit einem der Farbbereiche übereinstimmende Lumineszenzfarbe zeigt.

Gemäß einer weiteren, vorteilhaften Ausgestaltung ist vorgesehen, dass der Durchsichtsbereich durch einen flächigen, semitransparenten Bereich innerhalb des visuellen Aufsichtsbereichs gebildet ist, beispielsweise durch eine lasierende Druckschicht.

Die Lichtdurchlässigkeit des Durchsichtsbereichs kann bei einem ausgesparten Bereich bis zu 100% betragen, bei einer Rasterung oder einem flächigen, semitransparenten Bereich liegt die Lichtdurchlässigkeit vorteilhaft zwischen 5% und 70%, insbesondere zwischen 10% und 40%.

Der Durchsichtsbereich zeigt mit Vorteil als versteckte Bildinformation ein Portrait, ein architektonisches Motiv, ein technisches Motiv, ein Naturmotiv, eine alphanumerische Zeichenfolge oder ein Logo. Die versteckte Bildinformation kann durch den Umriss des Durchsichtsbereichs alleine gebildet sein und/ oder durch Elemente innerhalb einer Flächenausdehnung des Durchsichtsbereichs.

Der Tarnaufdruck ist vorteilhaft durch ein filigranes Linien- und/oder Punktmuster gebildet. Die Linien- und/ oder Punktbreite des Tarnaufdrucks, insbesondere des filigranes Linien- und/ oder Punktmusters weist dabei vorteilhaft eine vergleichbare Größe wie die charakteristische Abmessung, insbesondere die Linien- oder Punktbreite einer Rasterung des Durchsichtsbereichs auf, oder weist eine vergleichbare Größe wie die Linienbreite einer ausgesparten Linienkontur innerhalb des visuellen Aufsichtsbereichs auf. Unter einer vergleichbaren Größe wird dabei insbesondere verstanden, dass sich die jeweiligen Linien- bzw. Punktbreiten um weniger als 50% unterscheiden. Die Tarnwirkung des Tarnmusters ist in diesem Fall besonders effektiv, weil der visuelle Eindruck der Rasterelemente bzw. der Linienkontur bei vergleichbaren Größen der Linien- und/oder Punktbreiten dem visuellen Eindruck des Tarnmusters im Auflicht sehr ähnlich und damit bei flüchtiger Betrachtung kaum auseinanderzuhalten ist.

Konkret liegt die Linien- und/oder Punktbreite des Tarnaufdrucks, insbesondere des filigranen Linien- und/oder Punktmusters, mit Vorteil zwischen 0,005 mm und 0,1 mm, insbesondere zwischen 0,01 mm und 0,05 mm. Die Flächendeckung des Tarnaufdrucks, insbesondere in Form eines filigranen Linien- und/oder Punktmusters, liegt mit Vorteil zwischen 10% und 90%, insbesondere zwischen 30% und 60%.

Vorteilhaft unterscheidet sich die sichtbare Farbe des Tarnaufdrucks von der oder den sichtbaren Farben des Untergrunddrucks, wobei die sichtbare Farbe des Tarnaufdrucks insbesondere dunkler als die sichtbaren Farben des Untergrunddrucks ist. Der Tarnaufdruck kann beispielsweise schwarz, braun oder je nach Farbgebung des Untergrunddrucks auch dunkelrot, dunkelblau oder dunkelgrün aufgedruckt sein.

Der Tarnaufdruck kann nicht-lumineszierend ausgebildet sein. In einer vorteilhaften Ausgestaltung ist allerdings vorgesehen, dass der Tarnaufdruck einen Lumineszenzfarbstoff enthält. Insbesondere zeigt der Tarnaufdruck dabei vorteilhaft nach Anregung eine mit einem der Farbbereiche übereinstimmende Lumineszenzfarbe.

In einer vorteilhaften Ausgestaltung besteht der Tarnaufdruck aus zwei oder mehr sich ergänzenden Teilmustern. Die Teilmuster enthalten dabei bevorzugt unterschiedliche Lumineszenzfarbstoffe, wobei die Lumineszenzfarben der unterschiedlichen Lumineszenzfarbstoffe zweckmäßig den Lumineszenzfarben der genannten Farbbereiche entsprechen.

Bei einer Weiterbildung der Erfindung ist auf beiden gegenüberliegenden Seiten des Untergrunddrucks jeweils ein Tarnaufdruck vorgesehen. Die gegenüberliegenden Tarnaufdrucke können identisch, insbesondere identisch und deckungsgleich ausgebildet sein. Alternativ können die Tarnaufdrucke unterschiedlich ausgebildet sein und können sich insbesondere in Durchsicht zu einer Gesamtinformation ergänzen und ein Durchsichtsregister bilden.

Bevorzugt sind die Farbbereiche des visuellen Aufsichtsbereichs opak ausgebildet. In Durchsicht kann der Durchsichtsbereich dann hell mit hohem Kontrast vor dem dunklen Hintergrund des visuellen Aufsichtsbereichs hervortreten.

In einer vorteilhaften Erfindungsvariante sind zumindest ein Teil der Farbbereiche, die sowohl eine sichtbare Farbe als auch eine Lumineszenzfarbe aufweisen, durch eine Mischung einer sichtbaren Druckfarbe (Körperdruckfarbe) mit einem Lumineszenzstoff gebildet.

Gemäß einer ebenfalls vorteilhaften Erfindungsvariante sind zumindest ein Teil der Farbbereiche, die sowohl eine sichtbare Farbe als auch eine Lumineszenzfarbe aufweisen, durch einen Übereinanderdruck einer sichtbaren Druckfarbe (Körperdruckfarbe) und einer Lumineszenzdruckfarbe gebildet. Mischungen von Körperdruckfarben und Lumineszenzdruckfarben müssen in dieser Variante nicht hergestellt werden. Solche Mischdruckfarben aus Körperdruckfarben und Lumineszenzdruckfarben sind aufwendig herzustellen, da die eingekaufte Bestandteile vermengt werden müssen und sich dabei die ursprünglich wohldefinierten Eigenschaften der Verdruckbarkeit der Farben je nach Mischungsverhältnis ändern und eine entsprechende Abstimmung vorgenommen werden muss. Zudem verändert sich durch das Vermengen der Farbton der Ausgangs-Körperdruckfarbe, was zu Schwierigkeiten bei der Reproduktion eines gewünschten Farbtons führen kann. Insbesondere kann es schwierig und aufwendig sein, durch Vermengung einer Körperdruckfarbe mit unterschiedlichen Lumineszenzdruckfarben Mischdruckfarben zu erhalten, die bei gleicher sichtbarer Körperfarbe unterschiedliche Lumineszenzfarben zeigen. Darüber hinaus weisen Mischdruckfarben meist unterschiedliche Rheologie und Verdruckeigenschaften auf, so dass ein gepassertes Aufdrucken mehrerer Mischdruckfarben problematisch ist.

Werden Körperdruckfarben und Lumineszenzdruckfarben übereinander gedruckt, sind die Lumineszenzdruckfarben vorteilhaft im sichtbaren Spektralbereich transparent.

Der Untergrunddruck und/ oder der Tarnaufdruck weisen in einer Weiterbildung der Erfindung mit Vorteil weitere maschinenlesbare Stoffe, insbesondere magnetische Stoffe, IR-absorbierende Stoffe oder IR-reflektierende Stoffe auf.

Der Untergrunddruck und der Tarnaufdruck liegen vorteilhaft auf derselben Seite des Trägers vor. Dies gilt auch, wenn der Tarnaufdruck aus mehreren Teilmustern besteht oder auf gegenüberliegenden Seiten des Untergrunddrucks jeweils ein Tarnaufdruck vorgesehen ist.

Das Durchsichtssicherheitselement kann insbesondere als Folienelement (Streifen oder Patch) vorliegen und auf ein Zielsubstrat appliziert werden. Nach der Applikation auf ein Zielsubstrat kann eine außenliegende Trägerfolie des Sicherheitselements wieder entfernt werden oder auch auf dem Zielsubstrat verbleiben. Das Durchsichtssicherheitselement kann auch direkt auf einem Zielsubstrat, beispielsweise einem Polymersubstrat, hergestellt werden, wobei das Zielsubstrat den genannten Träger des Sicherheitselements bildet.

Die Erfindung enthält auch einen Datenträger mit einem Durchsichtssicherheitselement der beschriebenen Art. Dabei kann insbesondere vorgesehen sein, dass der Datenträger den genannten Träger des Durchsichtssicherheitselements bildet und das Durchsichtssicherheitselement in einem zumindest teilweise lichtdurchlässigen Bereich des Datenträgers, der nachfolgend allgemein als Transluzenzbereich bezeichnet wird, angeordnet ist. Der Datenträger kann beispielsweise durch ein Polymersubstrat gebildet sein, das in einem Fensterbereich beidseitig ohne Deckweiß ausgebildet ist und dort daher eine Durchsicht erlaubt.

Das Durchsichtssicherheitselement kann auch mit seinem Träger eine durchgehende Öffnung des Datenträgers verschließen, beispielsweise eine durchgehende Öffnung eines Papiersubstrats. Der Transluzenzbereich des Datenträgers kann insbesondere sogar transparent sein. Im Rahmen der vorliegenden Beschreibung bezeichnet der Begriff Transluzenz Lichtdurchlässigkeit, während der Begriff Transparenz Bild- oder Blickdurchlässigkeit bezeichnet. Ein transluzenter, aber nicht transparenter Bereich ist also lichtdurchlässig, ist aber in der Regel aufgrund von Volumen- oder Oberflächenstreuung nicht vollständig blickdurchlässig, so dass ein auf einem solchen Bereich angeordnetes Durchsichtssicherheitselement von der Gegenseite nicht mit allen feinen Details, sondern im Wesentlichen nur mit seine gröberen Strukturen erkennbar ist. In manchen Gestaltungen weist der Transluzenzbereich dieselbe Opazität wie die Umgebung auf und ist beispielsweise durch einen transluzenten Papierbereich einer Banknote gebildet, der aufgrund seiner Lichtdurchlässigkeit in Durchsicht betrachtet werden kann.

Bei dem Datenträger kann es sich insbesondere um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, ein Sigel, eine Steuerbanderole, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln.

Die Erfindung enthält weiter ein Verfahren nach Anspruch 19.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote, bei der über einem Transluzenzbereich ein erfindungsgemäßes Durchsichtssicherheitselement angeordnet ist,
- Fig. 2: für ein Durchsichtssicherheitselement nach einem Ausführungsbeispiel der Erfindung eine separate Darstellung des Untergrunddrucks in (a) und eine separate Darstellung des Tarnaufdrucks in (b),
- Fig. 3: in (a) und (b) das Erscheinungsbild des Durchsichtssicherheitselements der Fig. 2 in Aufsicht bzw. Durchsicht,
- Fig. 4: das Durchsichtssicherheitselement der Fig. 2 und 3 schematisch im Querschnitt,
- Fig. 5: eine Abwandlung des Durchsichtssicherheitselements der Figuren 2 bis 4 schematisch im Querschnitt,
- Fig. 6 bis 9: Durchsichtssicherheitselemente nach weiteren Ausführungsbeispielen der Erfindung schematisch im Querschnitt,
- Fig. 10 bis 12: Durchsichtssicherheitselemente nach weiteren Ausführungsbeispielen der Erfindung, bei denen der Untergrunddruck auf beiden Seiten mit einem Tarnaufdruck überdeckt ist, schematisch im Querschnitt, und
- Fig. 13 bis 19: schematisch einige vorteilhaften Ausgestaltungen des Durchsichtsbereichs erfindungsgemäßer Durchsichtssicherheitselemente.

Die Erfindung wird nun am Beispiel von Sicherheitselementen für Banknoten erläutert. Figur 1 zeigt dazu in schematischer Darstellung eine Banknote 10, bei der über einem Transluzenzbereich 12 ein erfindungsgemäßes Durchsichtssicherheitselement 14 angeordnet ist. Der Transluzenzbereich 12 kann beispielsweise einen Bereich eines Polymersubstrats darstellen, der beidseitig ohne Deckweiß ausgebildet ist und daher eine Durchsicht erlaubt. Das Der Transluzenzbereich kann beispielsweise auch ein lichtdurchlässiger Bereich eines Papiersubstrats sein oder eine durchgehende Öffnung in einem Papiersubstrat darstellen, die mit einer über dieser Stelle transparenten Folie abgedeckt ist. Die abdeckende Folie kann insbesondere durch den Träger des Durchsichtssicherheitselements 14 gebildet sein.

Bei Betrachtung im Auflicht zeigt das Durchsichtssicherheitselement 14 in einem Merkmalsbereich 16 im sichtbaren Spektralbereich ein erstes Erscheinungsbild, beispielsweise eine homogene einfarbige Fläche beliebiger Form. Bei Betrachtung im Auflicht unter UV-Beleuchtung verändert sich das Erscheinungsbild und das Durchsichtssicherheitselement 14 zeigt ein zweites, mehrfarbiges Erscheinungsbild, bei dem verschiedene Teilbereiche des Merkmalsbereichs mit unterschiedlichen Lumineszenzfarben leuchten.

Das mehrfarbige Erscheinungsbild unter UV-Licht kann visuell, beispielsweise mit einer UV-Lampe an einem Point of Sale geprüft werden, eignet sich aber insbesondere auch zur maschinellen Echtheitsprüfung, beispielsweise in einer Banknotenbearbeitungsmaschine.

Bei Betrachtung im Durchlicht zeigt das Durchsichtssicherheitselement 14 ein weiteres, drittes Erscheinungsbild, bei dem für einen Betrachter im Merkmalsbereich 16 eine bei Auflichtbetrachtung getarnte und daher zunächst versteckte Information sichtbar wird.

Der Aufbau und das Zustandekommen der verschiedenen Erscheinungsbilder eines Durchsichtssicherheitselements 20 nach einem Ausführungsbeispiel der Erfindung werden nunmehr mit Bezug die Figuren 2 bis 4 näher erläutert.

Das Durchsichtssicherheitselement 20 umfasst eine transparente Trägerfolie 22 und einen auf einer Oberfläche der Trägerfolie 22 aufgebrachten Merkmalsbereich 24. Der Merkmalsbereich 24 enthält einen Untergrunddruck 30, der in Fig. 2(a) separat dargestellt ist und der aus zwei opaken Farbbereichen 36, 38 gebildet ist. Die Farbbereiche 36, 38 erscheinen im sichtbaren Spektralbereich mit einheitlicher Farbe, beispielsweise Rot, lumineszieren aber nach Anregung mit UV-Anregungslicht mit unterschiedlichen Farben, beispielsweise Orange (Farbbereich 36) und Grün (Farbbereich 38).

Die Lumineszenz der Farbbereiche 36, 38 beruht im Ausführungsbeispiel der Figuren 2 bis 4 auf der Beimischung zweier verschiedener, im sichtbaren Spektralbereich transparenter Lumineszenzstoffe zu einer visuell sichtbaren Druckfarbe (Körperdruckfarbe). Da die eingesetzten Mischdruckfarben daher sowohl eine sichtbare Farbe aufweisen, als auch eine Lumineszenzfarbe zeigen, bilden die Farbbereiche 36, 38 gleichzeitig den visuellen Aufsichtsbereich 32 und einen Lumineszenzbereich 34 des Durchsichtssicherheitselements. Die Farbbereiche 36, 38 und der visuelle Aufsichtsbereich 32 können dabei jeweils in Form eines beliebigen Motivs gebildet sein.

Der Durchsichtsbereich ist im gezeigten Ausführungsbeispiel durch eine flächige Aussparung 40 im visuellen Aufsichtsbereich 32 (und damit gleichzeitig im Lumineszenzbereich 34) gebildet, die in Form des Logos "G+D" ausgebildet ist und die zu versteckende Bildinformation darstellt. Die Aussparung 40 kann wie im Ausführungsbeispiel zusammenhängend sein, kann aber auch mehrteilig ausbildet sein, beispielsweise in Form der Wertzahl "10" der Banknote mit zwei nicht zusammenhängenden Aussparungsteilen für Ziffern der Wertzahl.

Der visuelle Aufsichtsbereich 32, der Lumineszenzbereich 34 und der Durchsichtsbereich 40 des Durchsichtssicherheitselements 20 sind mit einem Tarnaufdruck 50 überdruckt, der in Fig. 2(b) separat dargestellt ist. Der Tarnaufdruck 50 ist durch ein filigranes, komplexes Linienmuster 52 gebildet, das in einer weiteren Farbe, beispielsweise Dunkelrot oder Braun auf den Untergrunddruck 30 aufgebracht ist. Das filigrane, komplexe Linienmuster 52 lenkt die Aufmerksamkeit des Betrachters von dem Untergrundruck ab und tarnt so im Auflicht das Vorhandensein des Durchsichtsbereichs 40. Dies ist in Fig. 3(a) veranschaulicht, die schematisch das Erscheinungsbild des Durchsichtssicherheitselements 20 im Auflicht zeigt.

Bei Betrachtung des Sicherheitselements im Durchlicht tritt der ausgesparte Durchsichtsbereich 40 allerdings deutlich als helle Fläche in Form des Logos "G+D" vor dem dunklen Hintergrund des opaken visuellen Aufsichtsbereichs 32 in Erscheinung, wie in Fig. 3(b) illustriert.

Durch den großen Helligkeitsunterschied zwischen dem visuellen Aufsichtsbereich 32 und dem Durchsichtsbereich 40 entfaltet der Tarnaufdruck 50 im Durchlicht keine Tarnwirkung. Im opaken visuellen Aufsichtsbereich 32 ist der Tarnaufdruck 50 im Durchlicht nicht zu erkennen, das Linienmuster 52 ist daher in Fig. 3(b) innerhalb des visuellen Aufsichtsbereichs 32 nur gestrichelt einzeichnet, um seine Lage anzuzeigen. Im transparenten Durchsichtsbereich 40 wird das filigrane Linienmuster 52 des Tarnaufdrucks 50 vom Hintergrundlicht überstrahlt und beeinträchtigt das Erscheinungsbild des Logos "G+D" nicht.

Das Durchsichtssicherheitselement 20 stellt eine hohe Fälschungshürde auf, da für eine Nachstellung sein Erscheinungsbild im Auflicht im sichtbaren Spektralbereich, das mehrfarbige Motiv nach UV-Anregung, und auch das Sichtbarwerden der versteckten Information im Durchlicht korrekt reproduziert werden müssten. Durch das Lumineszenzmerkmal ist das Durchsichtssicherheitselement 20 nicht nur visuell, sondern auch maschinell auf Echtheit prüfbar. Die beschriebene Merkmalskombination verleiht dem Durchsichtssicherheitselement 20 eine hohe visuelle Attraktivität und macht es wegen seiner Zweiseitigkeit als attraktives Fensterelement einsetzbar.

Darüber hinaus stellt das Durchsichtssicherheitselement 20 mit seinem Durchsichtseffekt und seinem maschinell prüfbaren Lumineszenzmerkmal im selben Flächenbereich zwei Absicherungsmerkmale bereit, erlaubt also trotz des beengten Platzangebots auf einer Banknote eine großflächige Ausgestaltung der beiden Merkmale.

Figur 5 zeigt eine Abwandlung des Durchsichtssicherheitselements der Figuren 2 bis 4. Bei dem im Querschnitt dargestellten Durchsichtssicherheitselement 60 sind die Farbbereiche 36, 38 nicht durch Mischdruckfarben aus einer Körperdruckfarbe und einem Lumineszenzstoff gebildet, sondern sind durch einen deckungsgleichen Überdruck einer nicht lumineszierenden Druckfarbe 62 mit zwei verschiedenen, im sichtbaren Spektralbereich transparenten Lumineszenzdruckfarben 66, 68 gebildet. Die nicht lumineszierende Druckfarbe 62 bildet einen visuellen Aufsichtsbereich 32, die transparenten Lumineszenzdruckfarben 66, 68 einen Lumineszenzbereich 34 des Untergrunddrucks.

Die nicht lumineszierende Druckfarbe 62 erscheint etwa im sichtbaren Spektralbereich mit roter Farbe, die Lumineszenzdruckfarbe 66 luminesziert nach Anregung Orange und die Lumineszenzdruckfarbe 68 luminesziert Grün, so dass der Untergrunddruck 30 des Durchsichtssicherheitselements 60 denselben visuellen Eindruck wie der Untergrunddruck des Durchsichtssicherheitselements 20 erzeugt, ohne dass Mischungen von Körperdruckfarben und Lumineszenzdruckfarben mit ihren oben beschriebenen Nachteilen hergestellt werden müssen.

Der Durchsichtsbereich ist im Ausführungsbeispiel der Fig. 5 durch Aussparungen 40 im visuellen Aufsichtsbereich 32 gebildet, welche gleichzeitig Aussparungen im deckungsgleichen Lumineszenzbereich 34 darstellen. Der Tarnaufdruck 50 überdeckt sowohl den visuellen Aufsichtsbereich 32 als auch den Lumineszenzbereich 34, so dass das Durchsichtssicherheitselement 60 im Ergebnis einen visuellen Eindruck wie in Fig. 3 gezeigt erzeugt.

Bei dem Durchsichtssicherheitselement 70 des Ausführungsbeispiels der Fig. 6 sind die transparenten Lumineszenzdruckfarben 76, 78 des Lumineszenzbereichs 34 nicht deckungsgleich zu der nicht lumineszierenden Druckfarbe 62 des visuellen Aufsichtsbereichs 32 aufgebracht. Die Lumineszenzdruckfarben 76, 78 bilden vielmehr ein eigenes Lumineszenzmuster, so dass bei UV-Beleuchtung nicht einfach das zuvor einfarbige, offen sichtbare Motiv des visuellen Aufsichtsbereichs 32 mehrfarbig erscheint, sondern ein separates, mehrfarbiges Lumineszenzmuster zum Vorschein kommt.

Der Durchsichtsbereich 40 ist auch in dieser Ausgestaltung durch Aussparungen im visuellen Aufsichtsbereich 32 gebildet. Da die Lumineszenzdruckfarben 76, 78 im sichtbaren Spektralbereich transparent sind, wird das Durchlicht-Erscheinungsbild des Sicherheitselements 70 von der Form und Lage des Lumineszenzbereichs 34 nicht beeinflusst.

Das Vorhandensein des Durchsichtsbereichs 40 ist auch im Ausführungsbeispiel der Fig. 6 durch einen Tarnaufdruck 50 in Form eines filigranen, komplexen Linienmusters 52 getarnt, das den visuellen Aufsichtsbereich 32, den Lumineszenzbereich 34 und der Durchsichtsbereich 40 überdeckt.

Im Vergleich mit den Ausgestaltungen der Figuren 4 und 5 weist das Durchsichtssicherheitselement 70 der Fig. 6 eine größere Anzahl an Farbbereichen unterschiedlicher Art auf: Neben Farbbereichen, die im sichtbaren Licht Rot erscheinen und Orange lumineszieren (Bereiche, in denen die erste Lumineszenzdruckfarbe 76 die nicht lumineszierende Druckfarbe 62 überlappt) und Farbbereichen, die im sichtbaren Licht Rot erscheinen und Grün lumineszieren (Bereiche, in denen die zweite Lumineszenzdruckfarbe 78 die nicht lumineszierende Druckfarbe 62 überlappt) enthält der Untergrunddruck 30 auch Farbbereiche, die im sichtbaren Licht Rot erscheinen, aber nicht lumineszieren (Bereiche, in denen die Druckfarbe 62 nicht von einer Lumineszenzfarbe überdeckt wird), sowie Farbbereiche, die im Sichtbaren keine Farbwirkung aufweisen, aber Orange oder Grün lumineszieren (Bereiche mit Lumineszenzfarbe 76 bzw. 78 ohne darunterliegende, nicht lumineszierenden Druckfarbe).

Figur 7 zeigt als weiteres Ausführungsbeispiel ein Durchsichtssicherheitselement 80, das ähnlich wie das Durchsichtssicherheitselement der Fig. 4 aufgebaut ist, bei dem allerdings die zwei opaken Farbbereiche 36, 38 im sichtbaren Licht unterschiedliche Farben, beispielsweise Rot und Blau, zeigen, und nach Anregung mit UV-Anregungslicht mit derselben Farbe, beispielsweise Orange lumineszieren. Die Lumineszenz der Farbbereiche 36, 38 beruht dabei auf der Beimischung desselben, im sichtbaren Spektralbereich transparenten Lumineszenzstoffe zu zwei verschiedenfarbigen Körperdruckfarben.

Ansonsten entspricht die Funktionsweise des Elements dem Durchsichtssicherheitselement der Fig. 4, so dass auf die dortige Beschreibung verwiesen werden kann. Auch das Durchsichtssicherheitselement 80 stellt eine hohe Fälschungshürde auf, da für eine Nachstellung sowohl sein mehrfarbiges Erscheinungsbild im Auflicht im sichtbaren Licht, als auch das einfarbige Motiv nach UV-Anregung, als auch das Sichtbarwerden der versteckten Information im Durchlicht korrekt reproduziert werden müssten, und das Durchsichtssicherheitselement nicht nur visuell, sondern auch maschinell auf Echtheit prüfbar ist.

Bei der Abwandlung der Fig. 8 sind bei dem Durchsichtssicherheitselement 90 die Farbbereiche 36, 38 nicht durch Mischdruckfarben gebildet, sondern sind durch einen deckungsgleichen Überdruck zweier nicht lumineszierender Druckfarben 92, 94 mit einer im sichtbaren Spektralbereich transparenten Lumineszenzdruckfarbe 96 gebildet. Die nicht lumineszierenden Druckfarben 92, 94 bilden einen visuellen Aufsichtsbereich 32, die transparente Lumineszenzdruckfarbe 96 einen Lumineszenzbereich 34 des Untergrunddrucks 30. Mit dem Durchsichtssicherheitselement 90 kann derselbe visuelle Eindruck wie mit dem Durchsichtssicherheitselement der Fig. 7 erzeugt werden, ohne dass Mischungen von Körperdruckfarben und Lumineszenzdruckfarben mit ihren oben beschriebenen Nachteilen hergestellt werden müssen.

Bei der Ausgestaltung der Fig. 9 weist das Durchsichtssicherheitselement 100 einen visuellen Aufsichtsbereich 32 auf, der durch zwei nicht lumineszierende Druckfarben 102, 104 unterschiedlicher sichtbarer Farbe, beispielsweise Rot und Blau, gebildet ist. Der visuelle Aufsichtsbereich 32 ist von einem Lumineszenzbereich 34 überdruckt, der durch zwei unterschiedliche Lumineszenzdruckfarben 106, 108 gebildet ist, die nach Anregung mit UV-Anregungslicht mit unterschiedlichen Farben, beispielsweise orange und grün lumineszieren.

Die mit den Lumineszenzdruckfarben 106 und 108 bedruckten Bereiche können deckungsgleich mit den von den nicht lumineszierenden Druckfarben 102 bzw. 104 bedruckten Bereichen sein, so dass beispielsweise der visuell rote Farbbereich nach Anregung orange luminesziert und der visuell blaue Farbbereich nach Anregung grün luminesziert. Wie in Fig. 9 dargestellt, können die Lumineszenzdruckfarben 106, 108 des Lumineszenzbereichs 34 aber auch ein eigenes Lumineszenzmuster bilden, das sich von dem offen sichtbaren Muster unterscheidet, das von den nicht lumineszierenden Druckfarben 102, 104 des visuellen Aufsichtsbereichs 32 gebildet wird.

Da die erfindungsgemäßen Durchsichtssicherheitselemente von beiden Seiten her betrachtet werden können, kann es vorteilhaft sein, den Untergrunddruck, also den visuellen Aufsichtsbereich, den Lumineszenzbereich und den Durchsichtsbereich auf beiden Seiten mit einem Tarnaufdruck zu überdecken und dadurch sicherzustellen, dass aus beiden, gegenüberliegenden Betrachtungsrichtungen eine Tarnwirkung eintritt.

Figur 10 zeigt hierzu ein Durchsichtssicherheitselement 110, das ähnlich wie das Durchsichtssicherheitselement der Figuren 4 und 7 aufgebaut ist und einen Untergrunddruck 30 mit zwei opaken Farbbereichen 36, 38 aufweist, die jeweils durch eine Mischdruckfarbe aus einer Körperdruckfarbe und einem Lumineszenzstoff gebildet sind, so dass die Farbbereiche 36, 38 gleichzeitig sowohl den visuellen Aufsichtsbereich 32 als auch den Lumineszenzbereich 34 bilden.

Der Durchsichtsbereich des Durchsichtssicherheitselements 110 ist durch eine Aussparung 40 im visuellen Aufsichtsbereich 32 und damit zugleich im Lumineszenzbereich 34 gebildet. Der Untergrunddruck 30 ist auf beiden Seiten von einem Tarnaufdruck 50 bzw. 50' überdeckt, der jeweils durch ein filigranes, komplexes Linienmuster 52 bzw. 52' gebildet ist. Die gegenüberliegenden Tarnaufdrucke 50, 50' können identisch und deckungsgleich, aber auch, wie in Fig. 10 unterschiedlich ausgebildet sein. Im letzteren Fall können sich die Tarnaufdrucke 50, 50' in Durchsicht zu einer Gesamtinformation ergänzen und so als weiteres Echtheitskennzeichen ein Durchsichtsregister bilden.

Bei dem Untergrunddruck 30 kann wie bei Fig. 4 vorgesehen sein, dass die Farbbereiche 36, 38 im sichtbaren Licht mit einheitlicher Farbe erscheinen, nach Anregung mit UV-Anregungslicht aber mit unterschiedlichen Farben lumineszieren. Es kann auch wie bei Fig. 7 vorgesehen sein, dass die Farbbereiche 36, 38 im sichtbaren Licht zwei unterschiedliche Farben zeigen, bei Anregung mit UV-Anregungslicht aber mit derselben Farbe lumineszieren. Eine weitere Möglichkeit besteht schließlich darin, dass die Farbbereiche 36, 38 sowohl im sichtbaren Licht, als auch nach Anregung mit UV-Anregungslicht unterschiedliche Farben zeigen.

Das Durchsichtssicherheitselement 110 ist insbesondere über einem Transluzenzbereich 114 einer Banknote 112 angeordnet und kann dann sowohl aus Richtung der Banknotenvorderseite 112-V als auch durch den Transluzenzbereich 114 hindurch aus Richtung der Banknotenrückseite 112-R betrachtet werden. Im Ausführungsbeispiel ist das Durchsichtssicherheitselement 110 direkt auf dem Transluzenzbereich aufgebracht und wurde dort beispielsweise direkt aufgedruckt oder durch ein Transferverfahren übertragen. Die Banknote 112 bildet in diesem Fall den Träger des Durchsichtssicherheitselements 110.

Das Durchsichtssicherheitselement 110 kann allerdings auch einen eigenen Träger, insbesondere eine eigene Trägerfolie aufweisen und zusammen mit dieser auf die Banknote 112 aufgebracht sein. Letzteres ist insbesondere dann vorteilhaft, wenn das Durchsichtssicherheitselement eine durchgehende Öffnung beispielsweise in einem Papiersubstrat verschließen und nicht nur auf einen transparenten, aber materiellen Fensterbereich eines Datenträgers aufgebracht wird.

Je nach der konkreten Ausbildung der Farbbereiche 36, 38 unterscheidet sich der Auflichteindruck des Durchsichtssicherheitselements 110 im sichtbaren Licht von dem Auflichteindruck nach UV-Anregung. In allen Varianten ist allerdings das Vorliegen des Durchsichtsbereichs 40 bei Auflichtbetrachtung sowohl bei Vorderseitenbetrachtung als auch bei Rückseitenbetrachtung durch die Tarnaufdrucke 50, 50' getarnt.

Im Durchlicht ist der ausgesparte Durchsichtsbereich 40 sowohl bei Vorderseitenbetrachtung als auch bei Rückseitenbetrachtung als helle Fläche vor dem dunklen Hintergrund des visuellen Aufsichtsbereichs 32 deutlich sichtbar.

Auch die Figuren 11 und 12 zeigen über einem Transluzenzbereich 114 einer Banknote 112 angeordnete Durchsichtssicherheitselemente. Bei der Ausgestaltung der Fig. 11 weist das Durchsichtssicherheitselement 120 einen visuellen Aufsichtsbereich 32 auf, der durch zwei nicht-lumineszierende Druckfarbbereiche 122, 124 mit einer sichtbaren Farbe gebildet ist. Der visuelle Aufsichtsbereich 32 ist von einem Lumineszenzbereich 34 überdruckt, der durch zwei Lumineszenzdruckfarbbereiche 126, 128 gebildet ist, die nach Anregung mit UV-Anregungslicht mit einer Lumineszenzfarbe lumineszieren.

Die nicht-lumineszierenden Druckfarbbereiche 122, 124 des visuellen Aufsichtsbereichs 32 können dabei dieselbe sichtbare Farbe oder können unterschiedliche sichtbare Farben zeigen, wobei im Fall desselben Farbeindrucks dieselbe Druckfarbe für die beiden Druckfarbbereiche 122, 124 eingesetzt werden kann.

Auch die Lumineszenzdruckfarbbereiche 126, 128 des Lumineszenzbereichs 34 können nach Anregung dieselbe Lumineszenzfarbe oder unterschiedliche Lumineszenzfarben zeigen. Im Fall desselben Farbeindrucks kann dieselbe Lumineszenzdruckfarbe für die beiden Lumineszenzdruckfarbbereiche 126, 128 verwendet werden. Es versteht sich allerdings, dass zumindest einer der beiden Bereiche 32, 34 mehrfarbig ausgebildet ist.

Die Lumineszenzdruckfarbbereiche 126 und 128 können deckungsgleich mit den nicht lumineszierenden Druckfarbbereichen 122 bzw. 124 sein, die Lumineszenzdruckfarbbereiche 126, 128 können aber auch ein eigenes Lumineszenzmuster bilden, das sich von dem offen sichtbaren Muster unterscheidet, das von den nicht lumineszierenden Druckfarbbereichen 122, 124 gebildet wird.

Figur 12 zeigt eine Abwandlung der Gestaltung der Fig. 11, bei der der Untergrunddruck des Durchsichtssicherheitselements 130 einen oberen Lumineszenzbereich 34 und einen unteren Lumineszenzbereich 34' enthält, die beiderseits des visuellen Aufsichtsbereichs 32 mit den nicht lumineszierenden Druckfarbbereichen 122, 124 angeordnet sind. Der obere Lumineszenzbereich 34 ist durch die Lumineszenzdruckfarbbereiche 126, 128 gebildet, der untere Lumineszenzbereich 34' durch zwei weitere Lumineszenzdruckfarbbereiche 136,138, die nach Anregung mit UV-Anregungslicht mit einer Lumineszenzfarbe lumineszieren. Im sichtbaren Spektralbereich sind alle Lumineszenzdruckfarbbereiche transparent.

Auch bei der Gestaltung der Fig. 12 können die nicht lumineszierenden Druckfarbbereichen 122, 124 des visuellen Aufsichtsbereichs 32 dieselbe sichtbare Farbe oder unterschiedliche sichtbare Farben zeigen. Auch die Lumineszenzdruckfarbbereiche 126, 128 bzw. 136,138 können nach Anregung dieselbe Lumineszenzfarbe oder unterschiedliche Lumineszenzfarben zeigen. Die Lumineszenzdruckfarbbereiche 126, 128 bzw. 136, 138 können deckungsgleich mit den nicht lumineszierenden Druckfarbbereichen 122, 124 sein, die beiden Lumineszenzdruckfarbbereiche können aber auch jeweils ein eigenes Lumineszenzmuster bilden, das sich von dem offen sichtbaren Muster unterscheidet, das von den nicht lumineszierenden Druckfarbbereichen 122, 124 gebildet wird.

In einem konkreten Ausführungsbeispiel können die nicht-lumineszierenden Druckfarbbereiche 122, 124 opak sein und in derselben sichtbaren Farbe, beispielsweise Blau, gedruckt sein. Die Lumineszenzdruckfarbbereiche 126, 128 bzw. 136, 138 sind deckungsgleich zu den nicht lumineszierenden Druckfarbbereichen 122, 124 angeordnet, so dass bei Betrachtung von der Vorderseite 112-V nur die Lumineszenzdruckfarbbereiche 126, 128 und bei Betrachtung von der Rückseite 112-R nur die Lumineszenzdruckfarbbereiche 136, 138 sichtbar sind. Die Lumineszenzdruckfarbbereiche 126, 128 lumineszieren mit zwei ersten, unterschiedlichen Farben, beispielsweise Orange und Grün und die Lumineszenzdruckfarbbereiche 136, 138 mit zwei zweiten, unterschiedlichen Farben, beispielsweise Gelb und Rot.

Bei Betrachtung im Auflicht ist im sichtbaren Licht dann auf beiden Seiten das einfarbige blaue Motiv der Druckfarbbereiche 122, 124 sichtbar, das Vorliegen des Durchsichtsbereichs 40 ist durch das Tarnmuster 50 bzw. 50' getarnt. Bei Betrachtung unter UV-Licht erscheint das zuvor einfarbige Motiv in seiner Form unverändert, luminesziert aber zweifarbig, und zwar auf der Vorderseite in Orange und Grün und auf der Rückseite in Gelb und Rot. Dasselbe Motiv erscheint also je nach den Betrachtungsbedingungen in einer von drei verschieden Farbgebungen (Blau, Orange/Grün und Gelb/Rot).

In Durchsicht ist wie bei Fig. 10 der in dem visuellen Aufsichtsbereich 32 ausgesparte Durchsichtsbereich 40 sowohl bei Vorderseitenbetrachtung als auch bei Rückseitenbetrachtung als helle Fläche vor dem dunklen Hintergrund des visuellen Aufsichtsbereichs 32 deutlich sichtbar.

Die bisher beschriebenen Ausführungsbeispiele enthielten der einfacheren Darstellung halber in dem visuellen Aufsichtsbereich ein oder zwei verschiedene nicht-lumineszierende Druckfarben und in dem Lumineszenzbereich ein oder zwei verschiedene Lumineszenzdruckfarben. Es versteht sich aber, dass in der Praxis auch eine größere Anzahl von nicht lumineszierenden Druckfarben und Lumineszenzdruckfarben eingesetzt werden kann, um einen im Sichtbaren und/ oder in Lumineszenz mehrfarbigen Untergrunddruck zu erzeugen. Beispielsweise können drei nicht-lumineszierende Grund-Druckfarben und/ oder drei Lumineszenz-Grunddruckfarben verwendet werden, um durch subtraktive bzw. additive Farbmischung eine Vielzahl von Farbeindrücken im Sichtbaren und/ oder in Lumineszenz zu erzeugen.

Der Durchsichtsbereich 40 ist bei den bisher beschriebenen Ausführungsbeispielen jeweils durch eine flächige Aussparung im visuellen Aufsichtsbereich 32 gebildet. Der Durchsichtsbereich erfindungsgemäßer Durchsichtssicherheitselemente kann aber auch ein anderes, insbesondere komplexeres Erscheinungsbild aufweisen. Die höhere Lichtdurchlässigkeit des Durchsichtsbereichs kann beispielsweise durch die Verwendung semitransparenter Druckfarben oder durch eine Rasterung von Druckfarben erreicht werden. Auch in diesen Fällen kann der Durchsichtsbereich bei Betrachtung im Durchlicht hell vor dem dunkleren Hintergrund des visuellen Aufsichtsbereichs in Erscheinung treten. Zugleich ist die Tarnung des Durchsichtsbereichs mit einem Tarnaufdruck in der Regel einfacher, wenn der Durchsichtsbereich ebenfalls mit Druckelementen belegt ist. Die nachfolgend beschriebenen Figuren 13 bis 19 zeigen einige vorteilhafte Ausgestaltungen des Durchsichtsbereichs erfindungsgemäßer Durchsichtssicherheitselemente.

Figur 13 zeigt der Vollständigkeit halber zunächst die bereits beschriebene Variante, bei der der Durchsichtsbereich 40 durch einen flächigen ausgesparten Bereich 140 innerhalb des visuellen Aufsichtsbereichs 32 gebildet ist, in welchem keine Untergrunddruckfarbe vorliegt. Der flächig ausgesparte Bereich ist im Ausführungsbeispiel der Fig. 13 nicht zusammenhängend, sondern ist zweiteilig in Form der durch die Ziffern "1" und "0" gebildeten Wertzahl "10".

Bei dem Ausführungsbeispiel der Fig. 14 ist der Durchsichtsbereich 40 durch einen gerasterten Druckbereich 142 innerhalb des visuellen Aufsichtsbereichs 32 gebildet, wie in Fig. 14(a) gezeigt. Wie im Detailausschnitt der Fig. 14(b) illustriert, liegt ein dem Druckbereich 142 ein Druckraster mit regelmäßig angeordneten Rasterpunkten 144 vor. Die Figur zeigt zum Vergleich zwei Abschnitte eines zugehörigen Tarnmusters, nämlich eines Linienmusters 52 und eines Linien/Punktmuster 54. Wie weiter oben bereits erläutert, ist die Tarnwirkung eines Tarnaufdrucks am effektivsten, wenn die charakteristischen Abmessungen, insbesondere die Linien- oder Punktbreite b₁1 der Rasterpunkte 144 und die Linien- oder Punktbreite b₂ der Linien bzw. Punkte des Tarnmusters 52, 54 von vergleichbarer Größe sind, da die Druckelemente des Tarnaufdrucks in Aufsicht dann praktisch denselben visuellen Eindruck hervorrufen wie die Druckelemente des Druckbereichs 142.

Die Rasterpunkte des Druckbereichs 142 können beliebige Form und weitgehend beliebige Größe haben. Neben einer regelmäßigen Anordnung kommt auch eine unregelmäßige Anordnung der Rasterpunkte 144 in Betracht, wie im Detailausschnitt der Fig. 14(c) gezeigt. Neben positiven Rasterungen mit aufgedruckten Rasterpunkten kommen auch negative Rasterungen in Frage, bei denen die Rasterpunkte 146 Ausnehmungen in einer vollflächigen Druckfläche 148 darstellen, wie in Fig. 14(d) gezeigt.

Die Flächendeckung der Rasterung im Druckbereich 142 beträgt vorzugsweise weniger als 80% insbesondere 30% bis 60%. Damit lässt sich ein hoher Kontrast des Durchsichtsbereichs im Durchlicht mit einer guten Tarnwirkung durch den Tarnaufdruck verbinden.

Figur 15 zeigt eine Abwandlung der Ausgestaltung der Fig. 14, bei der in dem Druckbereich 142 anstelle eines Punktrasters ein Linienraster aus parallelen Drucklinien 150 vorliegt, wie im Detailausschnitt der Fig. 15(b) gezeigt. Auch bei dieser Ausgestaltung ist die Tarnwirkung eines Tarnaufdrucks am effektivsten, wenn die Linienbreite der Drucklinien 150 von vergleichbarer Größe wie die Linien- oder Punktbreite des Tarnmusters ist. Das Linienraster im Druckbereich 142 kann auch unregelmäßig sein und die Linien des Linienrasters können auch gekrümmt oder geschwungen ausgeführt sein.

Bei den Ausführungsbeispielen der Figuren 14 und 15 kann die Punkt- oder Linienrasterung im Druckbereich 142 im sichtbaren Licht denselben Farbeindruck aufweisen wie der visuelle Durchsichtsbereich 32 oder ein Teilbereich des visuellen Durchsichtsbereichs 32. Dabei kann für den Druck der Rasterung eine Druckfarbe eingesetzt werden, die auch bei der Erzeugung des visuellen Durchsichtsbereichs 32 zu Einsatz kommt. Dabei kann die Rasterung nicht lumineszierend oder lumineszierend ausgebildet sein.

Das Ausführungsbeispiel der Fig. 16 illustriert eine Ausgestaltung, bei der der Druckbereich des Durchsichtsbereichs 40 nicht mit einer Rasterung, sondern mit einer vollflächigen, lasierenden Druckschicht 160 belegt ist. In Aufsicht weist die Druckschicht 160 insbesondere denselben Farbeindruck auf wie der visuelle Durchsichtsbereich 32 oder ein Teilbereich des visuellen Durchsichtsbereichs 32. Die lasierende Druckschicht 160 kann nicht-lumineszierend oder lumineszierend ausgebildet sein.

Figur 17 zeigt ein weiteres Ausführungsbeispiel der Erfindung, bei dem der Durchsichtsbereich 40 einen polygonal berandeten Druckbereich 142 mit einer Rasterung 162 aufweist, in der ein flächiger opaker Aufdruck 164 in Form der Wertzahl "10" eingebettet ist. Bei Betrachtung in Durchsicht erscheint die Wertzahl 164 als Positivtext vor dem hellen Umfeld des gerasterten Druckbereichs 142, welcher sich seinerseits deutlich von dem dunklen Hintergrund des visuellen Aufsichtsbereichs 32 abhebt.

Bei der Ausgestaltung der Fig. 18 ist der Durchsichtsbereich 40 lediglich durch eine schmale, die Ziffernfolge "10" umlaufende, ausgesparte Kontur 166 innerhalb des visuellen Aufsichtsbereichs 32 gebildet. Die Linienbreite b₃ der Kontur 166 ist vorteilhaft von derselben Größenordnung wie die Linien- oder Punktbreite des verwendeten Tarnmusters. Eine solche ausgesparte Kontur kann auch in eine Rasterung oder eine vollflächig semitransparente Druckschicht eingebettet sein.

Schließlich zeigt die Fig. 19, dass auch komplexe grafische Motive, wie beispielsweise ein Portrait, in dem Durchsichtsbereich 40 angeordnet sein können. Zur Illustration weist der Durchsichtsbereich 40 einen polygonal berandeten Druckbereich 142 mit einer Rasterung 162 auf, in die ein aus Linienelementen gebildetes Portrait 170 eingebettet ist. Die Linienbreite der Linienelemente des Portraits 170 entspricht dabei im Wesentlichen der Punktbreite der Rasterung 162 und ist vorteilhaft von vergleichbarer Größe wie die Linien- oder Punktbreite des verwendeten Tarnmusters.

Neben linienförmigen Portraits oder anderen aus Linienelementen gebildeten Motiven können auch flächige Portraits oder andere flächige Motive in den gerasterten Druckbereich eines Durchsichtsbereichs 40 eingebettet sein, bei denen die Motivbestandteile durch semitransparente Flächenelemente gebildet sind. Die semitransparenten Flächenelemente können beispielsweise mit Rastern unterschiedlicher Rasterdichte und/ oder lasierenden Druckfarben erzeugt werden. In beiden Fällen zeigt der Durchsichtsbereich in Durchsicht ein Halbton-Motiv mit unterschiedlichen Helligkeitsstufen.

### Bezugszeichenliste

- 10: Banknote
- 12: Transluzenzbereich
- 14: Durchsichtssicherheitselement
- 16: Merkmalsbereich
- 20: Durchsichtssicherheitselement
- 22: Trägerfolie
- 24: Merkmalsbereich
- 30: Untergrunddruck
- 32: visueller Aufsichtsbereich
- 34, 34': Lumineszenzbereich
- 36,38: Farbbereiche
- 40: Durchsichtsbereich
- 50, 50': Tarnaufdruck
- 52, 52': filigrane Linienmuster
- 54: Tarnmuster
- 60: Durchsichtssicherheitselement
- 62: nicht lumineszierende Druckfarbe
- 66,68: Lumineszenzdruckfarben
- 70: Durchsichtssicherheitselement
- 76,78: Lumineszenzdruckfarben
- 80: Durchsichtssicherheitselement
- 90: Durchsichtssicherheitselement
- 92, 94: nicht lumineszierende Druckfarben
- 96: Lumineszenzdruckfarbe
- 100: Durchsichtssicherheitselement
- 102,104: nicht lumineszierende Druckfarben
- 106,108: Lumineszenzdruckfarben
- 110: Durchsichtssicherheitselement
- 112: Banknote
- 112-V: Banknotenvorderseite
- 112-R: Banknotenrückseite
- 114: Transluzenzbereich
- 120: Durchsichtssicherheitselement
- 122,124: nicht-lumineszierende Druckfarbbereiche
- 126,128: Lumineszenzdruckfarbbereiche
- 136,138: Lumineszenzdruckfarbbereiche
- 140: flächig ausgesparter Bereich
- 142: Druckbereich
- 144: Rasterpunkte
- 146: Rasterpunkte
- 148: vollflächige Druckfläche
- 150: Drucklinien
- 160: vollflächige, lasierende Druckschicht
- 162: Rasterung
- 164: flächiger opaker Aufdruck
- 166: ausgesparte Kontur
- 170: Portrait aus Linienelementen

## Patentansprüche

1. Durchsichtssicherheitselement (14,20) zur Absicherung von Wertgegenständen, wobei das Durchsichtssicherheitselement einen auf einem Träger vorliegenden Merkmalsbereich (16,24) mit einem Lumineszenzmerkmal aufweist, bei dem
- der Merkmalsbereich einen Untergrunddruck (30) mit einem visuellen Aufsichtsbereich (32), einem Lumineszenzbereich (34) und einem Durchsichtsbereich (40) aufweist, wobei der Durchsichtsbereich innerhalb des Untergrunddrucks eine versteckte Bildinformation darstellt,
- der visuelle Aufsichtsbereich und der Lumineszenzbereich zusammen zumindest zwei Farbbereiche (36, 38) umfassen, die jeweils eine im sichtbaren Spektralbereich sichtbare Farbe und eine Lumineszenzfarbe aufweisen,
- der Durchsichtsbereich durch einen Bereich höherer Lichtdurchlässigkeit innerhalb des visuellen Aufsichtsbereichs gebildet ist,
- der visuelle Aufsichtsbereich, der Lumineszenzbereich und der Durchsichtsbereich von einem Tarnaufdruck (50) überdeckt sind, der in Aufsicht den Durchsichtsbereich innerhalb des Untergrunddrucks praktisch nicht erkennbar macht, während der Durchsichtsbereich in Durchsicht durch seine höhere Lichtdurchlässigkeit erkennbar ist und die versteckte Bildinformation zeigt, **dadurch gekennzeichnet, dass**
- die Farbbereiche des visuellen Aufsichtsbereichs und des Lumineszenzbereichs die gleiche im sichtbaren Spektralbereich sichtbare Farbe, aber unterschiedliche Lumineszenzfarben aufweisen.

2. Durchsichtssicherheitselement nach Anspruch 1, **dadurch gekennzeichnet, dass** der Durchsichtsbereich durch einen ausgesparten Bereich innerhalb des visuellen Aufsichtsbereichs gebildet ist, insbesondere durch einen flächigen ausgesparten Bereich oder durch eine ausgesparte Linienkontur.

3. Durchsichtssicherheitselement nach Anspruch 1, **dadurch gekennzeichnet, dass** der Durchsichtsbereich durch einen mit einer Rasterung aus einer Vielzahl von Rasterelementen versehenen Bereich innerhalb des visuellen Aufsichtsbereichs gebildet ist, wobei die Rasterelemente vorzugsweise punkt- und/ oder linienförmig ausgebildet sind.

4. Durchsichtssicherheitselement nach Anspruch 3, **dadurch gekennzeichnet, dass** innerhalb der Rasterung eine kontrastierende grafische Information, bevorzugt eine aus Linien- oder Flächenelementen gebildete grafische Information, beispielsweise eine alphanumerische Zeichenfolge oder ein Bildmotiv in Form eines Portraits, eines architektonischen, technischen oder Naturmotivs vorgesehen ist, die in Durchsicht als Positivinformation und/ oder Negativinformation in der Rasterung erkennbar ist.

5. Durchsichtssicherheitselement nach Anspruch 3 oder 4, **dadurch gekennzeichnet, dass** die Rasterung einen Lumineszenzfarbstoff enthält, insbesondere, dass die Rasterung nach Anregung eine mit einem der Farbbereiche übereinstimmende Lumineszenzfarbe zeigt.

6. Durchsichtssicherheitselement nach Anspruch 1, **dadurch gekennzeichnet, dass** der Durchsichtsbereich durch einen flächigen semitransparenten Bereich innerhalb des visuellen Aufsichtsbereichs gebildet ist, insbesondere durch eine lasierende Druckschicht.

7. Durchsichtssicherheitselement nach wenigstens einem der Ansprüche 1 bis 6, **dadurch gekennzeichnet, dass** der Durchsichtsbereich als versteckte Bildinformation ein Portrait, ein architektonisches Motiv, ein technisches Motiv, ein Naturmotiv, eine alphanumerische Zeichenfolge oder ein Logo zeigt.

8. Durchsichtssicherheitselement nach wenigstens einem der Ansprüche 1 bis 7, **dadurch gekennzeichnet, dass** der Tarnaufdruck durch ein filigranes Linien- und/ oder Punktmuster gebildet ist.

9. Durchsichtssicherheitselement nach Anspruch 8, **dadurch gekennzeichnet, dass** die Linien- und/ oder Punktbreite des Tarnaufdrucks eine vergleichbare Größe wie die charakteristische Abmessung, insbesondere die Linien- oder Punktbreite einer Rasterung des Durchsichtsbereichs aufweist, oder dass die Linien- und/ oder Punktbreite des Tarnaufdrucks eine vergleichbare Größe wie die Linienbreite einer ausgesparten Linienkontur aufweist.

10. Durchsichtssicherheitselement nach wenigstens einem der Ansprüche 1 bis 9, **dadurch gekennzeichnet, dass** der Tarnaufdruck einen Lumineszenzfarbstoff enthält, insbesondere, dass der Tarnaufdruck nach Anregung eine mit einem der Farbbereiche übereinstimmende Lumineszenzfarbe zeigt.

11. Durchsichtssicherheitselement nach wenigstens einem der Ansprüche 1 bis 10, **dadurch gekennzeichnet, dass** der Tarnaufdruck aus zwei oder mehr sich ergänzenden Teilmustern besteht, vorzugsweise, dass die Teilmuster unterschiedliche Lumineszenzfarbstoffe enthalten.

12. Durchsichtssicherheitselement nach wenigstens einem der Ansprüche 1 bis 11, **dadurch gekennzeichnet, dass** auf beiden gegenüberliegenden Seiten des Untergrunddrucks jeweils ein Tarnaufdruck vorgesehen ist, vorzugsweise, dass sich die Tarnaufdrucke der gegenüberliegenden Seiten zu einer Gesamtinformation ergänzen.

13. Durchsichtssicherheitselement nach wenigstens einem der Ansprüche 1 bis 12, **dadurch gekennzeichnet, dass** die Farbbereiche des visuellen Aufsichtsbereichs opak ausgebildet sind.

14. Durchsichtssicherheitselement nach wenigstens einem der Ansprüche 1 bis 13, **dadurch gekennzeichnet, dass** zumindest ein Teil der Farbbereiche, die sowohl eine sichtbare Farbe als auch eine Lumineszenzfarbe aufweisen, durch eine Mischung einer sichtbaren Druckfarbe mit einem Lumineszenzstoff gebildet sind.

15. Durchsichtssicherheitselement nach wenigstens einem der Ansprüche 1 bis 14, **dadurch gekennzeichnet, dass** zumindest ein Teil der Farbbereiche, die sowohl eine sichtbare Farbe als auch eine Lumineszenzfarbe aufweisen, durch einen Übereinanderdruck einer sichtbaren Druckfarbe und einer Lumineszenzdruckfarbe gebildet sind.

16. Durchsichtssicherheitselement nach wenigstens einem der Ansprüche 1 bis 15, **dadurch gekennzeichnet, dass** der Untergrunddruck und/ oder der Tarnaufdruck weitere maschinenlesbare Stoffe, insbesondere magnetische Stoffe, IR-absorbierende Stoffe oder IR-reflektierende Stoffe enthält.

17. Datenträger mit einem Durchsichtssicherheitselement nach einem der Ansprüche 1 bis 16.

18. Datenträger nach Anspruch 17, **dadurch gekennzeichnet, dass** der Datenträger den genannten Träger des Durchsichtssicherheitselements bildet und das Durchsichtssicherheitselement in einem zumindest teilweise lichtdurchlässigen Bereich des Datenträgers angeordnet ist, oder dass das Durchsichtssicherheitselement mit seinem Träger eine durchgehende Öffnung des Datenträgers verschließt.

19. Verfahren zur Herstellung eines Durchsichtssicherheitselements nach einem der Ansprüche 1 bis 16, bei dem
- auf einem Träger ein Merkmalsbereich mit einem Lumineszenzmerkmal erzeugt wird,
- der Merkmalsbereich mit einem Untergrunddruck mit einem visuellen Aufsichtsbereich, einem Lumineszenzbereich und einem Durchsichtsbereich gebildet wird, wobei der Durchsichtsbereich innerhalb des Untergrunddrucks eine versteckte Bildinformation darstellt,
- der visuelle Aufsichtsbereich und der Lumineszenzbereich zusammen mit zumindest zwei Farbbereiche gebildet werden, die jeweils eine im sichtbaren Spektralbereich sichtbare Farbe und eine Lumineszenzfarbe aufweisen,
- der Durchsichtsbereich durch einen Bereich höherer Lichtdurchlässigkeit innerhalb des visuellen Aufsichtsbereichs gebildet wird,
- der visuelle Aufsichtsbereich, der Lumineszenzbereich und der Durchsichtsbereich von einem Tarnaufdruck überdeckt werden, der in Aufsicht den Durchsichtsbereich innerhalb des Untergrunddrucks praktisch nicht erkennbar macht, während der Durchsichtsbereich in Durchsicht durch seine höhere Lichtdurchlässigkeit erkennbar ist und die versteckte Bildinformation zeigt, und
- die Farbbereiche des visuellen Aufsichtsbereichs und des Lumineszenzbereichs mit der gleichen im sichtbaren Spektralbereich sichtbaren Farbe, aber unterschiedlichen Lumineszenzfarben ausgebildet werden.

## Claims

1. A see-through security element (14, 20) for securing valuable articles, the see-through security element comprising, present on a carrier, a feature region (16, 24) having a luminescent feature, in which
- the feature region comprises a background print (30) having a visual top-view region (32), a luminescent region (34) and a see-through region (40), the see-through region depicting, within the background print, a hidden piece of image information,
- the visual top-view region and the luminescent region together comprise at least two color regions (36, 38) that have in each case a color that is visible in the visible spectral range and a luminescent color,
- the see-through region is formed by a region of higher transmittance within the visual top-view region,
- the visual top-view region, the luminescent region and the see-through region are covered by a camouflage print (50) that, in top view, makes the see-through region practically not perceptible within the background print, while, due to its higher transmittance, when looked through, the see-through region is perceptible and displays the hidden piece of image information, **characterized in that**
- the color regions of the visual top-view region and of the luminescent region have the same color that is visible in the visible spectral range, but different luminescent colors.

2. The see-through security element according to claim 1, **characterized in that** the see-through region is formed by a gap region within the visual top-view region, especially by an areal gap region or by a line contour gap.

3. The see-through security element according to claim 1, **characterized in that** the see-through region is formed by a region furnished with a screening composed of a plurality of grid elements within the visual top-view region, the grid elements preferably being formed to be punctiform and/or linear.

4. The see-through security element according to claim 3, **characterized in that**, within the screening, a contrasting piece of graphic information, preferably a piece of graphic information formed from line or areal elements, for example an alphanumeric character string or an image motif in the form of a portrait or an architectural, technical or nature motif, is provided that, when looked through, is perceptible as a positive piece of information and/or a negative piece of information in the screening.

5. The see-through security element according to claim 3 or 4, **characterized in that** the screening includes a luminescent dye, especially **in that**, following excitation, the screening displays a luminescent color that matches one of the color regions.

6. The see-through security element according to claim 1, **characterized in that** the see-through region is formed by an areal semitransparent region within the visual top-view region, especially by a translucent printing layer.

7. The see-through security element according to at least one of claims 1 to 6, **characterized in that** the see-through region displays, as a hidden piece of image information, a portrait, an architectural motif, a technical motif, a nature motif, an alphanumeric character string or a logo.

8. The see-through security element according to at least one of claims 1 to 7, **characterized in that** the camouflage print is formed by a delicate line and/or dot pattern.

9. The see-through security element according to claim 8, **characterized in that** the line and/or dot width of the camouflage print comprises a comparable size to the characteristic dimension, especially the line or dot width of a screening of the see-through region, or **in that** the line and/or dot width of the camouflage print comprises a comparable size to the line width of a line contour gap.

10. The see-through security element according to at least one of claims 1 to 9, **characterized in that** the camouflage print includes a luminescent dye, especially **in that**, following excitation, the camouflage print displays a luminescent color that matches one of the color regions.

11. The see-through security element according to at least one of claims 1 to 10, **characterized in that** the camouflage print consists of two or more complementary subpatterns, preferably **in that** the subpatterns include different luminescent dyes.

12. The see-through security element according to at least one of claims 1 to 11, **characterized in that** a camouflage print is provided in each case on both opposing sides of the background print, preferably **in that** the camouflage prints of the opposing sides complement each other to form a complete piece of information.

13. The see-through security element according to at least one of claims 1 to 12, **characterized in that** the color regions of the visual top-view region are formed to be opaque.

14. The see-through security element according to at least one of claims 1 to 13, **characterized in that** at least a portion of the color regions that have both a visible color and a luminescent color are formed by a mixture of a visible printing ink with a luminescent substance.

15. The see-through security element according to at least one of claims 1 to 14, **characterized in that** at least a portion of the color regions that have both a visible color and a luminescent color are formed by an overprint of a visible printing ink and a luminescent printing ink.

16. The see-through security element according to at least one of claims 1 to 15, **characterized in that** the background print and/or the camouflage print includes further machine-readable substances, especially magnetic substances, IR-absorbing substances or IR-reflective substances.

17. A data carrier having a see-through security element according to one of claims 1 to 16.

18. The data carrier according to claim 17, **characterized in that** the data carrier forms the said carrier of the see-through security element and the see-through security element is arranged in an at least partially light-transmitting region of the data carrier, or **in that**, with its carrier, the see-through security element closes a through opening of the data carrier.

19. A method for manufacturing a see-through security element according to one of claims 1 to 16, in which
- a feature region having a luminescent feature is produced on a carrier,
- the feature region is formed having a background print having a visual top-view region, a luminescent region and a see-through region, the see-through region depicting, within the background print, a hidden piece of image information,
- the visual top-view region and the luminescent region together are formed having at least two color regions that have in each case a color that is visible in the visible spectral range and a luminescent color,
- the see-through region is formed by a region of higher transmittance within the visual top-view region,
- the visual top-view region, the luminescent region and the see-through region are covered by a camouflage print that, in top view, makes the see-through region practically not perceptible within the background print, while, due to its higher transmittance, when looked through, the see-through region is perceptible and displays the hidden piece of image information, and
- the color regions of the visual top-view region and of the luminescent region are formed having the same color that is visible in the visible spectral range, but different luminescent colors.

## Revendications

1. Elément de sécurité transparent (14, 20) pour la sécurisation d'objets de valeur, sachant que l'élément de sécurité transparent comporte une zone caractéristique (16, 24) présente sur un support avec une caractéristique luminescente, pour lequel
- la zone caractéristique comporte une impression de fond (30) avec une zone opaque visuelle (32), une zone luminescente (34) et une zone transparente (40), sachant que la zone transparente à l'intérieur de l'impression de fond représente une information d'image cachée,
- la zone opaque visuelle et la zone luminescente comprennent ensemble au moins deux zones colorées (36, 38), qui comportent respectivement une couleur visible et une couleur luminescente dans une zone spectrale visible,
- la zone transparente est formée par une zone de transparence plus élevée à l'intérieur de la zone opaque visuelle,
- la zone opaque visuelle, la zone luminescente et la zone transparente sont recouvertes par une impression de camouflage (50), qui rend la zone transparente pratiquement non identifiable en réflexion opaque à l'intérieur de l'impression de fond, tandis que la zone transparente est identifiable en transparence par sa translucidité plus élevée et affiche l'information d'image cachée, **caractérisé en ce que**
- les zones colorées de la zone opaque visuelle et de la zone luminescente comportent la même couleur visible dans la zone spectrale visible, mais de couleurs luminescentes différentes.

2. Elément de sécurité transparent selon la revendication 1, **caractérisé en ce que** la zone transparente est formée par une zone laissée en blanc à l'intérieur de la zone opaque visuelle, en particulier par une zone de surface laissée en blanc ou par un contour de lignes laissé en blanc.

3. Elément de sécurité transparent selon la revendication 1, **caractérisé en ce que** la zone transparente est formée par une zone dotée d'un tramage composé d'une pluralité d'éléments de trame à l'intérieur de la zone opaque visuelle, sachant que les éléments de trame sont constitués de préférence en forme de points et/ou de lignes.

4. Elément de sécurité transparent selon la revendication 3, **caractérisé en ce qu'**à l'intérieur du tramage, est prévue une information graphique contrastante, de préférence une information graphique formée d'éléments en lignes ou de surfaces, par exemple une suite alphanumérique de signes ou un motif d'image sous la forme d'un portrait, d'un motif architectonique, technique ou naturel, qui peut être identifiable en transparence dans le tramage sous la forme d'information positive et/ou information négative.

5. Elément de sécurité transparent selon la revendication 3 ou 4, **caractérisé en ce que** le tramage contient un colorant luminescent, en particulier, **en ce que** le tramage montre après activation une couleur luminescente coïncidant avec l'une des zones colorées.

6. Elément de sécurité transparent selon la revendication 1, **caractérisé en ce que** la zone transparente est formée par une zone semi-transparente en surface à l'intérieur de la zone opaque visuelle, en particulier par une couche d'impression glacée.

7. Elément de sécurité transparent selon au moins l'une quelconque des revendications 1 à 6, **caractérisé en ce que** la zone transparente affiche sous la forme d'une information d'image cachée, un portrait, un motif architectonique, un motif technique, un motif naturel, une suite alphanumérique de signes ou un logo.

8. Elément de sécurité transparent selon au moins l'une quelconque des revendications 1 à 7, **caractérisé en ce que** la surimpression de camouflage est formée par un motif de lignes et/ou de points en filigrane.

9. Elément de sécurité transparent selon la revendication 8, **caractérisé en ce que** la largeur des lignes et/ou des points de la surimpression de camouflage comporte une taille comparable à la dimension caractéristique, en particulier la largeur des lignes ou des points d'un tramage de la zone transparente ou **en ce que** la largeur des lignes et/ou des points de la surimpression de camouflage comporte une taille comparable à la largeur de lignes d'un contour de lignes laissé en blanc.

10. Elément de sécurité transparent selon au moins l'une quelconque des revendications 1 à 9, **caractérisé en ce que** la surimpression de camouflage contient un colorant luminescent, en particulier, **en ce que** la surimpression de camouflage affiche après activation une couleur luminescente coïncidant avec l'une des zones colorées.

11. Elément de sécurité transparent selon au moins l'une quelconque des revendications 1 à 10, **caractérisé en ce que** la surimpression de camouflage est composée de deux ou plusieurs parties de motif se complétant, de préférence, **en ce que** les parties de motif contiennent des colorants luminescents différents.

12. Elément de sécurité transparent selon au moins l'une quelconque des revendications 1 à 11, **caractérisé en ce qu'**une surimpression de camouflage est respectivement prévue sur les deux côtés opposés de l'impression de fond, de préférence, **en ce que** les surimpressions de camouflage des côtés opposés se complètent en une information totale.

13. Elément de sécurité transparent selon au moins l'une quelconque des revendications 1 à 12, **caractérisé en ce que** les zones colorées de la zone opaque visuelle sont constituées de façon opaque.

14. Elément de sécurité transparent selon au moins l'une quelconque des revendications 1 à 13, **caractérisé en ce qu'**au moins une partie des zones colorées, qui comportent tant une couleur visible qu'une couleur luminescente, sont formées par un mélange d'une couleur d'impression visible avec une substance luminescente.

15. Elément de sécurité transparent selon au moins l'une quelconque des revendications 1 à 14, **caractérisé en ce qu'**au moins une partie des zones colorées, qui comportent tant une couleur visible qu'une couleur luminescente, sont formées par une surimpression d'une couleur d'impression visible et d'une couleur d'impression luminescente.

16. Elément de sécurité transparent selon au moins l'une quelconque des revendications 1 à 15, **caractérisé en ce que** l'impression de fond et/ou la surimpression de camouflage contient d'autres substances lisibles par machine, en particulier des substances magnétiques, des substances absorbant les infrarouges ou des substances réfléchissant les infrarouges.

17. Support de données avec un élément de sécurité transparent selon au moins l'une quelconque des revendications 1 à 16.

18. Support de données selon la revendication 17, **caractérisé en ce que** le support de données forme le support cité de l'élément de sécurité transparent et l'élément de sécurité transparent est disposé dans une zone au moins en partie transparente du support de données ou **en ce que** l'élément de sécurité transparent ferme avec son support une ouverture ininterrompue du support de données.

19. Procédé de fabrication d'un élément de sécurité transparent selon au moins l'une quelconque des revendications 1 à 16, pour lequel
- une zone caractéristique avec une caractéristique luminescente est produite sur un support,
- la zone caractéristique avec une impression de fond est formée d'une zone opaque visuelle, d'une zone luminescente et d'une zone transparente, sachant que la zone transparente à l'intérieur de l'impression de fond représente une information d'image cachée,
- la zone opaque visuelle et la zone luminescente sont formées ensemble avec au moins deux zones colorées, qui comportent respectivement une couleur visible et une couleur luminscente dans une zone spectrale visible,
- la zone transparente est formée par une zone de translucidité plus élevée à l'intérieur de la zone opaque visuelle,
- la zone opaque visuelle, la zone luminescente et la zone transparente sont recouvertes par une surimpression de camouflage, qui rend la zone transparente pratiquement non identifiable en réflexion opaque à l'intérieur de l'impression de fond, tandis que la zone transparente est identifiable en transparence par sa transparence plus élevée et affiche l'information d'image cachée, et
- les zones colorées de la zone opaque visuelle et de la zone luminescente sont constituées avec la même couleur visible dans la zone spectrale visible, mais de couleurs luminescentes différentes.
